# EUROPÄISCHE PATENTSCHRIFT

(11) **EP 0 682 483 B1**
(45) Veröffentlichungstag und Bekanntmachung des Hinweises auf die Patenterteilung: **30.07.1997**
(21) Anmeldenummer: 94902634.8
(22) Anmeldetag: 27.12.1993
(51) Int. Cl.: A43C 11/16

(54) **ZENTRALVERSCHLUSS FÜR SCHUHE**
CENTRAL CLOSING DEVICE FOR SHOES
SYSTEME DE FERMETURE CENTRALE POUR CHAUSSURES

(30) Priorität: 08.02.1993 DE 4303569
(43) Veröffentlichungstag der Anmeldung: 22.11.1995
(73) Patentinhaber: PUMA Aktiengesellschaft Rudolf Dassler Sport, 91074 Herzogenaurach (DE)
(72) Erfinder: Jungkind, Roland, Dipl.-Ing., 82467 Garmisch-Partenkirchen (DE)
(74) Vertreter: Hufnagel, Walter, Dipl.-Ing., Dipl.-Wirtsch.-Ing.
(86) Internationale Anmeldenummer: DE9301251
(87) Internationale Veröffentlichungsnummer: WO9417686

(56) Entgegenhaltungen:
- EP-A- 0 255 869
- EP-A- 0 393 380
- DE-C- 4 240 916

## Beschreibung

Die vorliegende Erfindung bezieht sich auf einen Zentralverschluß für Schuhe gemäß dem Oberbegriff des Anspruches 1.

Ein derartiger, als Drehverschluß ausgebildeter Zentralverschluß ist aus der EP-0 393 380 B1 bekannt. Die Begrenzung der Umdrehungszahl der Seilscheibe auf etwas weniger als zwei volle Umdrehungen ist dort durch die Anwendung des Schleppscheibenprinzips bedingt. Die eine Schleppscheibe ist hierbei durch die Seilscheibe gebildet. Diese besitzt einen Mitnehmer, der nach etwa einer Umdrehung an einem drehbaren Arm anschlagen kann, der die zweite Schleppscheibe verkörpert und der mit einem Anschlagvorsprung an einer Gehäusekante anschlagen kann. Angestrebt sind dabei geringe bauliche Abmessungen und zwar auch dann, wenn ein langer Seilweg zum Schließen des Schuhes notwendig ist.

Bei dieser bekannten Vorrichtung muß der Durchmesser der Seilscheibe entsprechend dem Seilweg und den dort möglichen, nicht ganz zwei vollständigen Umdrehungen der Seilscheibe gewählt werden. Bei großen Seilwegen ist daher auch der Durchmesser der Seilscheibe entsprechend groß zu wählen. Bei dieser bekannten Vorrichtung ist man daher in der Freiheit der Wahl der Bemessung der Abmessungen dieser Vorrichtung stark eingeschränkt.

Andererseits könnte durch Verwendung zusätzlicher Schleppscheiben die Umdrehungszahl der Seilscheibe erhöht werden, so daß ein größerer Seilweg durch Erhöhung der Windungszahl auf der Seilscheibe beherrschbar wäre. Dies würde jedoch eine der Dicke der zusätzlichen Schleppscheiben entsprechend größeres Bauvolumen erfordern.

Aus der EP-A-255 869 ist ein Drehverschluß für einen Sportschuh, insbesondere Skischuh bekannt, bei dem eine Begrenzung des Drehbereichs der über ein Planetengetriebe angetriebenen Seilscheibe vorgenommen wird. Hierfür wird für die Begrenzung in einem Drehbereich von nicht ganz 360° eine nicht in sich geschlossene kreisförmige Nut im Gehäuseboden vorgesehen, in die ein Nippel eingreift. Um eine größere, beispielsweise 1,5-fache Umdrehung zu ermöglichen, wird eine entsprechend 1,5 Windungen aufweisende Spiralnut im Gehäuseboden vorgesehen, in die der Nippel eingreift. Um der Spirale folgen zu können, ist der Nippel in der Seilscheibe in radialer Richtung begrenzt bewegbar gehalten. Für Drehbereiche gleich oder größer als eine Umdrehung muß daher ein relativ dicker Gehäuseboden verwendet werden, um die Nut genügend tief herstellen zu können und in der Seilscheibe muß eine Führung für den Nippel eingearbeitet werden können.

Mit der vorliegenden Erfindung soll die Aufgabe gelöst werden, einen Zentralverschluß der eingangs erwähnten Art, d.h. mit einer Begrenzung der Umdrehungszahl der Seilscheibe, so zu verbessern, daß ohne Vergrößerung des Bauvolumens eine Erhöhung der zu begrenzenden Umdrehungszahl der Seilscheibe ermöglicht wird.

Diese Aufgabe wird mit den Merkmalen des Anspruches 1 gelöst.

Durch die auf dem Prinzip des Planetentriebes aufbauende Begrenzungseinrichtung der Umdrehungszahl der Seilscheibe ist es durch die Wahl des Übersetzungsverhältnisses des Getriebes sowie durch die Anordnung des bzw. der Anschläge(s) in einfacher Weise möglich, die Umdrehungszahl der Seilscheibe unabhängig von äußeren Abmessungen in relativ weiten Bereichen, beispielsweise in einem Verhältnis zwischen 2:1 bis 10:1, zu wählen. So kann durch Veränderung, beispielsweise Vergrößerung des Durchmessers der Zahnung der Seilscheibe und entsprechende Veränderung, beispielsweise Verkleinerung des Durchmessers des freilaufenden Zahnrades, ein vorgegebener Zentralverschluß mit an den jeweiligen Verwendungszweck angepaßten Übersetzungsverhältnissen hergestellt werden, ohne daß sonstige bauliche Veränderungen notwendig werden.

Weitere vorteilhafte Einzelheiten der Erfindung sind in den Unteransprüchen angegeben.

Nachfolgend wird anhand der in der Zeichnung veranschaulichten Ausführungsbeispiele die Erfindung näher beschrieben. Es zeigen:
- Fig. 1: eine Seitenansicht eines erfindungsgemäßen Zentralverschlusses in einem Schnitt durch die Zentralachse (Querschnitt),
- Fig. 2 bis 4: je eine Ansicht gemäß dem Schnitt I-I der Fig. 1 in jeweils einer anderen Einstellage mit einem Zahntrieb, bei dem die Zahnung des unbeweglichen Teils den größeren Durchmesser aufweist und die
- Fig. 5 bis 7: je eine Ansicht gemäß dem Schnitt I-I der Fig. 1 in jeweils einer anderen Einstellage mit einem Zahntrieb, bei dem die Zahnung des unbeweglichen Teils den kleineren Durchmesser aufweist.

In Fig. 1 ist ein Zentralverschluß für Schuhe, insbesondere für Sport-, Freizeit- oder Rehabilitationsschuhe, von der Seite im Querschnitt - d.h. in einem Schnitt durch die Zentralachse - dargestellt, der ein als flache Gehäuseschale ausgebildetes Gehäuseteil 1 mit einer kreisförmigen Aussparung 2 zur Aufnahme einer Seilscheibe 3 aufweist. Die Seilscheibe 3 ist über ein Getriebe antreibbar, das zwischen der Seilscheibe 3 und einem von außen betätigbaren Drehglied 33 oder von einem anderen Betätigungsglied, beispielsweise einem Hebel oder Hebelsystem, vorgesehen ist.

Vorzugsweise kommt ein Getriebe zur Anwendung, wie es in dem älteren Patent DE 42 40 916 C1 vom 4.12.1992 beschrieben ist. Die vorliegende erfindungsgemäße Ausführung ist jedoch nicht auf die Kombination mit dieser Getriebeart beschränkt.

Zwischen der Seilscheibe 3 und dem Boden 8 des Gehäuseteils 1 ist ein flacher, scheibenförmiger Hohlraum 40 vorgesehen, in den ein als Zahnritzel 41 mit einer Zahnung 41a ausgebildeter Achsansatz der Seilscheibe 3 hineinragt. Die senkrechte Gehäuseinnenwand des Hohlraums 40 ist mit einer kreisrunden Zahnung 42a in Form eines Innenzahnkranzes 42 versehen. In dem zwischen dem Zahnritzel 41 und der Zahnung 42a des Innenzahnkranzes 42 gebildeten Zwischenraum 49 ist ein mit diesen beiden Getriebeteilen 41, 42 kämmendes Zahnrad 43 mit gleichem Modul wie die beiden anderen Getriebeteile 41, 42 angeordnet und durch die Unterseite 44 der Seilscheibe 3 und die innere Bodenfläche 45 des Bodens 8 freilaufend geführt.

Im Hohlraum 40 ist an einer Stelle ein Anschlag 46, beispielsweise ein am Boden 8 angeformter oder in diesen eingesetzter Zapfen vorgesehen, der in die Kreisbahn, auf der das Zahnrad 43 umläuft, hineinragt und so dessen Bewegungsspielraum nach beiden Drehrichtungen hin begrenzt.

Durch diese Maßnahmen ist die Umdrehungszahl der Seilscheibe 3 entsprechend dem Übersetzungsverhältnis des Getriebes aus Zahnritzel 41, Innenzahnkranz 42 bzw. Zahnung 42a und Zahnrad 43 sowie der Anordnung des Anschlags 46 vorgegeben bzw. errechenbar und damit an die gegebenen Anforderungen anpaßbar. Durch die Wahl der Teilkreisdurchmesser des Zahnritzels 41 und des Zahnrades 43 und/oder entsprechend der Länge des durch den Anschlag 46 für das Zahnrad 43 gesperrten Kreisbahnweges ist es möglich, die Umdrehungszahl der Seilscheibe 3 festzulegen bzw. spezifischen Anforderungen anzupassen.

Der Teilkreisdurchmesser des Zahnritzels 41 bzw. des Zahnrades 43 entspricht jeweils dem Produkt aus dem Modul (gemessen beispielsweise in "mm") und der Zähnezahl.

Das erfindungsgemäße, zur Begrenzung der Umdrehungszahl der Seilscheibe 3 vorgesehene Getriebe ist prinzipiell ein Planetentrieb, wobei das Zahnritzel 41 das Sonnenrad und das freilaufende Zahnrad 43 das Planetenrad bildet.

Die Wirkungsweise der erfindungsgemäßen Anordnung zur Begrenzung der Umdrehungszahl der Seilscheibe 3 ist folgende:

Wird das Zahnritzel 41 aus der in Fig. 2 dargestellten Einstellung entgegen dem Uhrzeigersinn gedreht, so wird das Zahnrad 43 im Uhrzeigersinn angetrieben und es bewegt sich entgegen dem Uhrzeigersinn auf einer Kreisbahn.

Die Fig. 3 zeigt die Stellung des Getriebes nach einer Drehung des Zahnritzels 41 um 180°. Entsprechend der dargestellten Zähnezahl von 14 für das Zahnritzel 41 und von 56 Zähnen der Zahnung 42a des Innenzahnkranzes 42 und dem daraus resultierenden Übersetzunsverhältnis:$\text{Ü = 1 +} \frac{\text{Zähnezahl Außenrad}}{\text{Zähnezahl Innenrad}}$ von 5 hat sich hierbei das Zahnrad 43 um 36° weiterbewegt.

Beim Weiterdrehen des Zahnritzels 41 kommt nach vier vollen Umdrehungen schließlich das Zahnrad 43 an den Anschlag 46, wie in Fig. 4 dargestellt. Dabei hat sich das Zahnrad 43 um 288° auf seiner Kreisbahn weiterbewegt. Wie ohne weiteres erkennbar, kann der Bewegungsbereich des Zahnrads 43 in einfacher Weise dadurch noch weiter beschränkt werden, daß, wie beispielsweise in den Fig. 2 bis 4 gestrichelt eingezeichnet, ein zweiter Anschlag 46' vorgesehen ist. Hierzu können im Boden 8 des Gehäuseteils 1 mehrere Stecköffnungen in verschiedenen Winkelabständen voneinander vorhanden sein, in die je nach gewünschter Begrenzung der Umdrehungszahl der Seilscheibe 3 weitere Zapfen 46' eingesteckt werden können. Anstelle von zwei Anschlägen 46, 46' kann auch nur ein Anschlag vorgesehen sein, der sich über einen gewünschten, zu sperrenden Winkelbereich erstreckt oder es sind mehrere solcher Anschläge angebracht. Auf diese Weise kann durch die Wahl der Anschläge 46, 46' usw. auch ohne Änderung der Bemessungen des Getriebes aus Zahnritzel 41, Innenzahnkranz 42 und Zahnrad 43 ein großer Variationsbereich der möglichen Umdrehungszahlen der Seilscheibe 3 eingestellt werden.

Bei dem in den Fig. 5 bis 7 dargestellten Ausführungsbeispiel eines Begrenzungsgetriebes für die Umdrehungszahl der Seilscheibe 3 ist das Zahnritzel 41 feststehend angeordnet, indem es beispielsweise ein Teil des Gehäuseteils 1 selbst oder an diesem unverdrehbar befestigt ist. Der Antrieb des Zahnrads 43 erfolgt über die an der Seilscheibe 3 vorgesehene Zahnung 42b in Form eines Innenzahnkranzes 42. Jedoch ist hierbei die Zahnung 42b nicht vollständig durchgebildet und der nicht gezahnte, einen nach innen ragenden Steg 47 aufweisende Abschnitt 48 (Fig. 6) bildet den Anschlag 46 zur Begrenzung des Weges des Zahnrades 43.

Wird bei dieser Ausführung die Seilscheibe 3 über das Drehglied 33 gemäß Fig. 5 entgegen dem Uhrzeigersinn gedreht, so wird auch das Zahnrad 43 entgegen dem Uhrzeigersinn gedreht und zugleich auch im gleichen Richtungssinn auf seiner Kreisbahn um das Zahnritzel 41 bewegt.

Nach einer halben Umdrehung der Seilscheibe 3 ist die in Fig. 6 gezeigte Einstellung erreicht. Bei dem hier gewählten Übersetzungsverhältnis$\text{Ü = 1 +} \frac{\text{Zähnezahl Außenrad}}{\text{Zähnezahl Innnrad}}$ von 4 durch 42 Zähne der Zahnung 42b und 14 Zähne des Zahnritzels 41 ist hierbei der relative Weg des Zahnritzels 41 zur Seilscheibe 3 genau 45°, d.h. eine Umdrehung der Seilscheibe 3 entspricht der Weiterbewegung um den relativen Weg von 90°.

Nach drei vollen Umdrehungen der Seilscheibe 3 ist die in Fig. 7 dargestellte Endstellung erreicht. Die Größe des Abschnitts 48 entspricht hier der Sperrung einer ganzen Umdrehung der Seilscheibe 3. Der relative Weg von Zahnritzel 41 zur Seilscheibe 3 erreicht hier 270°.

Mit der Erfindung kann also ohne Vergrößerung des Bauvolumens des Zentralverschlusses die gewünschte Umdrehungszahl der Seilscheibe 3 auf beispielsweise zwei bis zehn Umdrehungen eingestellt werden, was durch das Einsetzen bzw. Vorsehen von Anschlägen 46, 46' oder dgl. und/oder durch Änderung der Durchmesser von Zahnritzel 41 und Zahnung 42a bzw. 42b des Innenzahnkranzes 42 bei entsprechender Anpassung des Zahnrades 43 ermöglicht wird.

Die beiden Ausführungsvarianten der Erfindung, wie in den Fig. 2 bis 4, einerseits und in den Fig. 5 bis 7 andererseits dargestellt, sind dadurch gekennzeichnet, daß jeweils wenigstens eine Zahnnut der Zahnung 42a des unbeweglichen Teils- Gehäuseteils 1 - bzw. der Zahnung 42b des beweglichen Teils - Seilscheibe 3 - geschlossen ist oder nicht oder jedenfalls nicht vollständig als Zahnnut ausgebildet ist.

## Patentansprüche

1. Zentralverschluß für Schuhe mit einer drehbar gelagerten Seilscheibe für mindestens ein seilartiges Spannelement zum Schließen des Schuhes, wobei die Seilscheibe über ein Getriebe mit einem Betätigungsglied gekuppelt und über dieses antreibbar und die Umdrehungszahl der Seilscheibe durch einen Anschlag begrenzbar ist, dadurch gekennzeichnet, daß sowohl die Seilscheibe (3) als auch ein unbewegliches Teil (1 bzw. 41) je eine koaxial zueinander angeordnete, in Wirkverbindung miteinander stehende Zahnung (41a, 42a bzw. 41b, 42b) mit gleichem Modul, jedoch mit unterschiedlichen Durchmessern aufweisen, daß in dem durch die unterschiedlichen Durchmesser der Zahnungen (41a, 42a bzw. 41b, 42b) bestimmten Zwischenraum (49) ein mit den beiden Zahnungen (41a, 42a bzw. 41b, 42b) kämmendes Zahnrad (43) mit gleichem Modul freilaufend angeordnet ist und daß im Zwischenraum (49) wenigstens ein Anschlag (46, 46' bzw. 47) vorgesehen ist, der den Laufweg des freilaufenden Zahnrades (43) begrenzt.

2. Zentralverschluß nach Anspruch 1, dadurch gekennzeichnet, daß der Anschlag (46) bzw. die Anschläge (46, 46') aus einem Einsetzteil bzw. aus Einsetzteilen besteht bzw. bestehen.

3. Zentralverschluß nach Anspruch 1 oder 2, dadurch gekennzeichnet, daß die Zahnung (42a) des unbeweglichen Teils (Gehäuseteils 1) bzw. die Zahnung (42b) des beweglichen Teils (Seilscheibe 3) in wenigstens einem Abschnitt (48) keine Zahnnut bzw. Zahnnuten aufweist oder durch die Anschläge (46, 46') bedingt, eine nicht vollständig ausgebildete Zahnnut bzw. nicht vollständig ausgebildete Zahnnuten aufweist.

4. Zentralverschluß nach einem der Ansprüche 1 bis 3, dadurch gekennzeichnet, daß die der Seilscheibe (3) zugeordnete Zahnung (41a bzw. 42b) mit dieser eine bauliche Einheit bildet.

5. Zentralverschluß nach Anspruch 4, dadurch gekennzeichnet, daß die Zahnung (41a bzw. 42b) und die Seilscheibe (3) aus einem homogenen Körper, insbesondere aus einem Kunststoffspritzteil, bestehen.

6. Zentralverschluß nach Anspruch 1, dadurch gekennzeichnet, daß die Zahnung (42a) des unbeweglichen Teils (Gehäuseteil 1) einen größeren Durchmesser als die Zahnung (41a) des beweglichen Teils (Seilscheibe 3) aufweist.

7. Zentralverschluß nach Anspruch 1, dadurch gekennzeichnet, daß die Zahnung (42b) des beweglichen Teils (Seilscheibe 3) einen größeren Durchmesser als die Zahnung (41b) des unbeweglichen Teils (41) aufweist.

## Claims

1. A central closure for footwear, with a rotatably supported pulley for at least one cordlike tension member for closing the footwear, the pulley being coupled through a gear to an actuator member and able to be driven by the latter, the number of revolutions of the pulley being limited by a stop, characterized in that
both the pulley (3) and an immovable part (1 or 41) exhibit sets of teeth (41a, 42a or 41b, 42b) of equal modulus but of different diameters, arranged coaxially and in operative connection with one another, that in the gap (49) determined by the different diameters of the sets of teeth (41a, 42a or 41b, 42b) a gearwheel (43) of equal modulus is arranged as an idler meshing with both sets of teeth (41a, 42a or 41b, 42b), and that in the gap (49) at least one stop (46, 46' or 47) is provided, which limits the run of the idler gearwheel (43).

2. A central closure as in Claim 1, characterized in that
the stop (46) consists or the stops (46, 46') consist of one insert part or of insert parts.

3. A central closure as in Claim 1 or 2, characterized in that
the set of teeth (42a) on the immovable part (housing part 1) or the set of teeth (42b) on the movable part (pulley 3) exhibits in at least one section (48) no cut tooth or teeth or - caused by the stops (46, 46') - a cut tooth or cut teeth incompletely formed.

4. A central closure as in one of the Claims 1 to 3, characterized
in that the set of teeth (41a or 42b) associated with the pulley (3) form with it one structural unit.

5. A central closure as in Claim 4, characterized in that
the set of teeth (41a or 42b) and the pulley (3) consist of one homogeneous body, in particular of an injection-moulded plastics part.

6. A central closure as in Claim 1, characterized in that
the set of teeth (42a) on the immovable part (housing part 1) exhibits a greater diameter than the set of teeth (41a) on the movable part (pulley 3).

7. A central closure as in Claim 1, characterized in that
the set of teeth (42b) on the movable part (pulley 3) exhibits a greater diameter than the set of teeth (41b) on the immovable part (41).

## Revendications

1. Fermeture centrale de chaussure, comprenant une poulie rotative pour le passage d'un élément de serrage, en forme de câble, servant à fermer la chaussure, cette poulie étant accouplée par un engrenage à un organe de manoeuvre permettant de l'entraîner, le nombre de tours de la poulie étant délimité par une butée,
caractérisée en ce que
la poulie de câble (3) ainsi qu'une pièce immobile (1 ou 41) portent, coaxialement, une denture (41a, 42a ou 41b, 42b respectivement), de même module et en interaction, mais de diamètres différents,
dans l'espace intermédiaire (49) défini par les diamètres différents de la denture (41a, 42a ou 41b, 42b), est monté libre un pignon de même module (43) engrenant avec les deux dentures (41a, 42a ou 41b, 42b),
il est prévu, dans l'espace intermédiaire (49) au moins une butée (46, 46' ou 47), limitant la course de déplacement du pignon libre (43).

2. Fermeture centrale selon la revendication 1,
caractérisée en ce que
la butée (46) ou les butées (46, 46') est (ou sont) constituée(s) par une (ou des pièces) que l'on peut mettre en place.

3. Fermeture centrale selon la revendication 1 ou 2,
caractérisée en ce que
la denture (42a) de la pièce immobile (élément de boîtier 1) ou la denture (42b) de la pièce mobile (disque à câble 3) est, sur au moins une partie (48) dépourvue de dents, ou bien les butées (46, 46') définissent une partie non utilisable de la denture.

4. Fermeture centrale selon une des revendications 1 à 3,
caractérisée en ce que
la poulie à câble (3) et la denture (41 ou 42b) qui lui est associée forment un ensemble constructif.

5. Fermeture centrale selon la revendication 4,
caractérisée en ce que
la denture (41a, ou 42b) et la poulie à câble (3) forment un corps homogène, en particulier une pièce en matière plastique injectée.

6. Fermeture centrale selon la revendication 1,
caractérisée en ce que
la denture (42a) de la pièce immobile (partie de boîtier 1) a un diamètre supérieur à celui de la denture (41a) de la pièce mobile (poulie à câble 3).

7. Fermeture centrale selon la revendication 1,
caractérisée en ce que
la denture (42b) de la pièce mobile (poulie à câble 3) a un diamètre supérieur à celui de la denture (41b) de la pièce immobile (41).
